# EUROPÄISCHE PATENTSCHRIFT

(11) **EP 3 015 799 B1**
(45) Veröffentlichungstag und Bekanntmachung des Hinweises auf die Patenterteilung: **06.01.2021**
(21) Anmeldenummer: 15191458.7
(22) Anmeldetag: 26.10.2015
(51) Int. Cl.: F25D 17/04, F25D 17/06

(54) **KÜHL- UND/ODER GEFRIERGERÄT**
REFRIGERATION AND/OR FREEZER DEVICE
APPAREIL DE RÉFRIGERATION ET/OU DE CONGÉLATION

(30) Priorität: 29.10.2014 DE 102014016039; 10.06.2015 DE 102015007359
(43) Veröffentlichungstag der Anmeldung: 04.05.2016
(73) Patentinhaber: Liebherr-Hausgeräte Ochsenhausen GmbH, 88416 Ochsenhausen (DE)
(72) Erfinder: Heckenberger, Matthias, 88400 Biberach an der Riss (DE); Werne, Markus, 89257 Illtertissen (DE); Gindele, Thomas, 88299 Leutkirch (DE)
(74) Vertreter: Herrmann, Uwe

(56) Entgegenhaltungen:
- WO-A2-2008/120907
- CH-A1- 707 732
- CN-A- 102 620 500
- DE-A1-102012 009 457
- DE-U1-202005 005 940
- JP-A- 2006 329 592
- KR-B1- 0 156 369
- KR-B1- 100 812 368
- US-A- 5 816 061
- US-A- 5 992 165
- US-B2- 7 866 174

## Beschreibung

Die vorliegende Erfindung betrifft ein Kühl- und/oder Gefriergerät mit einem Gerätekorpus und mit einem gekühlten Innenraum, der sich in dem Gerätkorpus befindet, wobei das Gerät derart ausgebildet ist, dass sich in dem gekühlten Innenraum im Betrieb des Geräts eine Luftströmung ausbildet.

Aus dem Stand der Technik ist es bekannt, in dem gekühlten Innenraum von Kühl- bzw. Gefriergeräten z.B. durch Einbauten, wie horizontale Trennplatten Bereiche unterschiedlicher Temperatur zur erzeugen. Aus der DE 10 2008 029 138 A1 ist ein Gefriergerät bekannt, in dessen Innenraum eine Platte einsetzbar ist. Die Platte unterteilt den gekühlten Innenraum in zwei Bereiche, von denen einer als Gefrierraum genutzt wird und der andere nicht aktiv gekühlt wird, sondern indirekt durch die geringere Dämmstärke. Durch die Platte ist der als Gefrierraum genutzte Teil des Innenbehälters somit variabel einstellbar. Die DE 10 2007 034 530 A1 offenbart ein Kühlgerät mit einem Warmfach, das im oberen Teil des Innenraums angeordnet ist und von dem weiteren Kühlraum abgetrennt ist. Des Weiteren sind Zentralverdampfersysteme bekannt, die die kalte Luft über Kanäle in bestimmte Bereiche des Gerätes einleiten. Zudem offenbart die Druckschrift WO 2008/120907 A2 ein Kühlgerät mit einem Ventilator, welcher mittels einer Schiene stufenlos verstellbar innerhalb des Kühlgeräts positionierbar ist. Darüber hinaus offenbart die Druckschrift KR 0156369 B1 ein Kühlgerät mit einem Ventilator, welcher mittels einer Zahnradschiene stufenlos verstellbar innerhalb des Kühlgeräts positionierbar ist.

Zudem offenbart die Druckschrift JP 2006 329592 A ein Kühlgerät mit einem stufenlos verschiebbar angeordneten Ventilator. Auch gemäß der Druckschrift KR 100812368 B1 ist ein entlang einer Schiene stufenlos verschiebbarer Ventilator vorgesehen, welcher mittels Arretierungsschrauben in einer beliebigen Position fixiert werden kann.

Bei Kühl- bzw. Gefriergeräten, die eine Temperaturzone aufweisen und die einen Ventilator aufweisen, mittels dessen kalte Luft an einem Verdampfer vorbei geführt wird, kann nur die Temperatur in dem gesamten gekühlten Bereich gesenkt oder angehoben werden.

Der vorliegenden Erfindung liegt die Aufgabe zugrunde, ein Kühl- und/oder Gefriergerät der eingangs genannten Art dahingehend weiterzubilden, dass auf vergleichsweise einfache Art und Weise Bereiche unterschiedlicher Temperatur erzeugt werden können.

Diese Aufgabe wird durch ein Kühl- und/oder Gefriergerät mit den Merkmalen des Anspruchs 1 gelöst.

Danach ist vorgesehen, dass das Gerät Mittel aufweist, die auf die Luftströmung derart einwirken, dass sich in dem gekühlten Innenraum je nach Einwirkung auf die Luftströmung Bereiche mit unterschiedlicher Temperatur ausbilden.

In einer bevorzugten Ausgestaltung der Erfindung weisen die Mittel eine vorzugsweise horizontale Trennplatte auf, die den gekühlten Innenraum in zumindest Teilbereiche unterteilt. In der Trennplatte und/oder neben der Trennplatte befinden sich eine oder mehrere Öffnungen, wie beispielsweise Spalte, deren Größe veränderbar ist. Auf diese Weise ist es möglich, je nach Größe und Anzahl der Öffnungen eine Luftströmung in den durch die Trennplatte abgeteilten Bereich des gekühlten Innenraums zu bewirken, zu reduzieren oder ganz zu unterbinden. Je nachdem, welcher Volumenstrom an Luft durch die Öffnungen hindurch tritt, stellen sich entsprechende Temperaturen vor und hinter bzw. oberhalb und unterhalb der Trennplatte ein.

Bei der Trennplatte kann es sich auch um eine vorzugsweise vertikale Trennplatte handeln, die einen Kaltluftkanal, in dem sich ein Verdampfer befindet, von dem gekühlten Innenraum abtrennt. Diese kann eine oder mehrere Öffnungen aufweisen, deren Größe veränderlich ist, so dass eine Luftströmung aus dem Kaltluftkanal in den gekühlten Innenraum durch die wenigstens eine Öffnung bewirkt, gedrosselt oder ganz unterbunden werden kann.

Vorzugsweise handelt es sich bei der Luft, deren Strömung durch die genannten Mittel geändert werden kann um Kaltluft, die durch einen Verdampfer des Kühl- bzw. Gefriergerätes gekühlt würde.

Die Luftströmung wird durch zumindest einen Ventilator erzeugt.

In einer bevorzugten Ausgestaltung der Erfindung ist es denkbar, dass es sich bei den Mitteln zur Veränderung der Größe der genannten wenigstens einen Öffnung der Trennplatte um mechanisch zu betätigende oder auch durch Mittel handelt, die durch einen Antriebsmittel, wie beispielsweise durch einen Motor bewegt werden.

In weiterer Ausgestaltung der Erfindung ist vorgesehen, dass die Mittel einen bewegbaren Schieber umfassen, der in Abhängigkeit seiner Position eine Öffnung der Trennplatte bzw. eine Öffnung neben der Trennplatte freigibt, teilweise freigibt oder schließt.

Die Mittel können auch eine Dichtung zwischen der Trennplatte und einer angrenzenden Wandung, insbesondere der Innenbehälterwandung des Kühl- bzw. Gefriergerätes umfassen, wobei die Dichtung in ihrer Position verändert werden kann, d.h. nicht fest eingesetzt ist.

Die Dichtung kann beispielsweise um eine Trennplatte herum verlaufen und entnehmbar sein. Im entnommenen Zustand der Dichtung besteht somit ein Spalt zwischen der Trennplatte und der oder dem angrenzenden Wandungen des Kühl- bzw. Gefriergerätes, insbesondere von dessen Innenbehälter. Durch die auf diese Weise gebildete Öffnung kann Luft hindurchströmen und somit Einfluss auf die Temperatur der Kompartimente vor und hinter bzw. oberhalb und unterhalb der Trennplatte nehmen.

In der Erfindung ist vorgesehen, dass die Mittel zumindest einen Ventilator umfassen, der über Befestigungsmittel, beispielsweise über eine Rastverbindung gehalten ist, wobei die Befestigungsmittel so ausgebildet sind, dass diese an unterschiedlichen Positionen angeordnet werden können. Die Befestigungsmittel können am Innenbehälter oder beispielsweise an einer Trennplatte des Gerätes angeordnet sein bzw. werden.

Der wenigstens eine Ventilator wird somit versetzt, was zur Folge hat, dass der durch den Ventilator geförderte Luftstrom zum Beispiel nur noch bestimmte Bereiche des gekühlten Innenraums erreicht, die dann besonders stark gekühlt werden.

Die Befestigungsmittel und somit auch der Ventilator können beispielsweise an dem Innenbehälter des Kühl- und/oder Gefriergerätes oder auch an einer daran angeordneten Platte, wie beispielsweise an einer Trennplatte bzw. Verblendung eines Kaltluftkanals fixiert sein und in dem Kaltluftkanal kann sich ein Verdampfer befinden, bei dessen Überströmung die Luft gekühlt wird.

Auch ist es denkbar, dass die genannten Mittel wenigstens einen Luftführungskanal aufweisen sowie eine oder mehrere Klappen, Schieber oder sonstige Mittel, durch die der freie Strömungsquerschnitt des Luftführungskanals verändert werden kann. In einer weiteren Ausgestaltung der Erfindung ist vorgesehen, dass das Gerät wenigstens einen Temperaturfühler und zumindest eine mit diesem in Verbindung stehender Regeleinheit zur Einstellung der Temperatur in dem gekühlten Innenraum aufweist. Der Temperaturfühler meldet einen Temperatur-Ist-Wert an die Regeleinheit. Über eine Eingabeeinheit ist ein Sollwert eingebbar. In dieser Ausführungsform der Erfindung ist vorgesehen, dass Einstellmittel vorhanden sind, die mit der Regeleinheit in Verbindung stehen und die derart ausgebildet sind, dass diese die Funktionsweise der Regeleinheit in Abhängigkeit der eingestellten Luftströmung verändert.

So ist es beispielsweise denkbar, dass die Regelung ausgesetzt wird, falls sich der Temperaturfühler in einem Bereich des Kühl- und/oder Gefriergerätes befindet, der nach der Veränderung des Luftstroms nicht mehr von Luft bzw. Kaltluft umströmt wird, sodass sich eine vorbestimmte, nicht änderbare Temperatur in den Bereichen einstellt.

Auch ist es denkbar, dass die Luftströmung so verändert wird, dass sich der Temperaturfühler nach der Veränderung des Luftstroms noch im von der Luftströmung beaufschlagten Bereich befindet, sodass dieser Bereich weiterhin über die Regeleinheit normal regelbar ist.

Eine Einstellung der Regeleinheit ist auch dann möglich, falls zwei Temperaturfühler vorgesehen sind, von denen einer im noch von Luft durchströmten Bereich und einer im nicht von Luft durchströmten Bereich befindet. Der Fühler, der sich im nicht durchströmten Bereich befindet kann abgeschaltet werden, d.h. nicht für die Regelung der Temperatur herangezogen werden. Denkbar ist es auch, dass beide Fühler verwendet werden, wobei der nicht im durchströmten Bereich angeordnete Temperaturfühler nur zur Temperaturanzeige und der im durchströmten Bereich angeordnete Temperaturfühler zur Temperaturregelung dieses Bereiches verwendet wird. In einer denkbaren Ausgestaltung befindet sich der Fühler am Ventilator, sodass er eine Ortsänderung des Ventilators mitmacht und somit auch die Regelbarkeit erhalten bleibt.

Eine Anpassung der Temperaturregelung ist auch dahingehend möglich, dass die Temperaturregelung nur noch für den durchströmten Bereich arbeitet und der nicht durchströmte Bereich bei der Temperaturregelung nicht berücksichtigt wird.

Vorzugsweise sind die erfindungsgemäßen Mittel dazu geeignet, den vorherrschenden Luftstrom in einem Kühl- und/oder Gefriergerät so umzulenken, dass bisher gekühlte Teilbereiche noch stärker gekühlt werden, da die komplette Verdampferleistung in einem Teilbereich und nicht mehr in den ganzen Bereich geleitet wird.

Durch die vorliegende Erfindung ist es möglich, durch Umlenken des Luftstroms mit einfachen Mitteln Bereiche unterschiedlicher Temperatur zu erzeugen. Dabei kann Energie gespart werden, indem ein oder mehrere Bereiche mit vergleichsweise hoher Temperatur geschaffen werden, die beispielsweise als Speisekammer oder Südfrüchtefach dienen können. Wird weniger Kühl- bzw. Gefrierraum benötigt, kann dieser somit in seinem Volumen reduziert werden, wodurch Energie eingespart werden kann.

Die unterschiedlichen Temperaturen werden vorzugsweise dadurch geschaffen, dass ein kalte Luftströmung entsprechend erzeugt bzw. umgelenkt wird.

Dabei ist es denkbar, dass bisher gekühlte Bereiche nach Einwirkung der Luftströmung nicht mehr gekühlt werden und/oder Bereiche stärker gekühlt werden als vor der Änderung der Luftströmung.

Weitere Einzelheiten und Vorteile der Erfindung werden anhand eines in der Zeichnung dargestellten Ausführungsbeispiels näher erläutert.

Es zeigen:
- Figur 1:: schematische Ansichten eines Kühl- oder Gefriergerätes mit einer horizontalen Trennplatte mit verstellbaren Öffnungen,
- Figur 2:: Längsschnittansichten durch ein Kühl- bzw. Gefriergerät mit unterschiedlichen Ventilatoranordnungen,
- Figur 3:: eine schematische Draufsicht auf die Rückwand eines Kühl- bzw. Gefriergerätes mit denkbaren Einbaupositionen des Ventilators,
- Figur 4:: Längsschnittansichten durch ein Kühl- bzw. Gefriergerät mit unterschiedlichen Betriebszuständen des Ventilators.

Figur 1 zeigt eine schematische Ansicht eines Gefriergeräts 10, dessen gekühlter Innenraum durch eine horizontale Trennplatte 30 in zwei Teilbereiche 21 und 22 unterteilt ist.

Bei der horizontalen Trennplatte 30 handelt es sich um eine Funktionsplatte, die eine oder mehrere Öffnungen aufweist, die über eine mechanische oder elektronische Verstellmöglichkeit geschlossen, gedrosselt oder geöffnet werden können.

In dem in Figur 1a dargestellten Zustand sind die Öffnungen der Trennplatte 30 geschlossen. Dies führt dazu, dass die durch Pfeile gekennzeichnete Luftströmung innerhalb des gekühlten Innenraumes nur in dem Teilbereich 20 vorliegt. In diesem Teil erfolgt dementsprechend eine Kühlung durch die Kaltluft. Der untere, durch die Trennplatte 30 abgeschottete Bereich 21 kann anderweitig genutzt werden und weist höhere Temperaturen auf, als der Bereich 20.

Denkbar ist es, dass das Gerät gemäß Figur 1 über Einstellmittel verfügt, mittels derer Nutzer die Solltemperatur in dem Bereich 20 und/oder 21 vorgeben kann. Soll eine Kühlung in dem Bereich 21 stattfinden, werden in Abhängigkeit von der gewünschten Temperatur in diesem Bereich, d.h. in Abhängigkeit der Reglerstellung die Öffnungen in der horizontalen Trennplatte 30 derart geöffnet, dass in dem Bereich 21 die gewünschte Temperatur erreicht wird.

Grundsätzlich ist auch eine manuelle Öffnung der Öffnungen unabhängig von einer Regelung denkbar. So kann der Nutzer einen Öffnungsmechanismus betätigen, sofern gewünscht wird, dass Kaltluft in den Bereich 21 einströmt.

Durch die Öffnungen in der Trennplatte 30 gelangt ein Luftstrom 31 gemäß Figur 1b in den Bereich 21, d.h. Kaltluft gelangt aus dem Gefrierteil 20 bzw. aus dem Bereich 20 in den abgeschotteten Bereich 21. Somit wird ein Teil der Kaltluft aus dem Gefrierteil 20 funktional genutzt, um beispielsweise Getränke, Torten oder aufzutauende Lebensmittel in den Bereich 21 zu kühlen bzw. bei einer bestimmten Temperatur zu lagern.

Figur 2 zeigt ein weiteres Ausführungsbeispiel der vorliegenden Erfindung. In diesem Fall wird auf die Luftströmung dadurch eingewirkt, dass ein Ventilator in seiner Position verändert wird. Gemäß Figur 2 a befindet sich ein Ventilator 40 in dem gekühlten Innenraum 20 und in diesem befinden sich zwei Teilbereiche 20 a und 20 b bei denen es sich beispielsweise um Schubladen handeln kann.

Bei dem Teilbereich 20 handelt es sich um einen Kühlbereich eines Kühl- bzw. Gefriergerätes und bei dem darunter angeordneten und durch eine Trennplatte 30 abgetrennten Bereich um ein Kaltlagerfach 21.

Gemäß Figur 2 a) ist der Ventilator 40 im oberen Bereich des gekühlten Innenraumes bzw. des Teilbereichs 20 angeordnet. Der Ventilator 40 fördert Luft aus dem Bereich 20 in einen Kaltluftkanal 50, in dem sich ein Verdampfer befindet. Der Kaltluftkanal 50 ist durch eine vertikale Trennplatte von dem Bereich 20 abgetrennt. Der Ventilator 40 befindet sich in einer Öffnung dieser vertikalen Trennplatte.

Im hinteren Bereich der horizontalen Trennplatte 30 befindet sich eine Öffnung, sodass Kaltluft aus dem Kanal 50 in das Kaltlagerfach 21 gelangt. Dieses wird von Kaltluft durchströmt und die Kaltluft gelangt über einen Spalt im vorderen Bereich der horizontalen Trennplatte 30 zurück in den Kühlbereich 20. Wie dies durch die Pfeile rechts von den Teilbereichen 20 a und 20 b gekennzeichnet ist, werden diese somit gleichmäßig mit Kaltluft beaufschlagt, sodass sich in beiden Bereichen eine Temperatur von 5° Celsius bzw. dieselbe Temperatur einstellt.

Diese Temperaturangabe sowie die weiteren Temperaturangaben im Rahmen der Erfindung sind exemplarischer Natur und nicht beschränkend auszulegen.

Wird der Ventilator 40 ausgehend von seiner Position gemäß 2 a) nach unten versetzt, sodass er nur noch hinter dem Teilbereich 20 b angeordnet ist, entfällt eine Durchströmung des Teilbereichs 20 a. Der Luftkreislauf umfasst gemäß Figur 2 b) somit nur noch den unteren Bereich des Kühlluftkanals 50, der sich unterhalb des Ventilators 40 erstreckt, das Kaltlagerfach 21 und den Teilbereich 20 b des Kühlfaches 20. Der Teilbereich 20 a wird nicht mehr oder nur noch untergeordnet von Kaltluft durchströmt.

Dies führt dazu, dass der Bereich 20 b stärker gekühlt wird als der Bereich 20 a und somit eine geringere Temperatur aufweist.

In dem hier dargestellten Ausführungsbespiel beträgt die Temperatur in dem Bereich 20 a 10° C und in dem Bereich 20 b 5° C.

Die Pfeile L in Figur 2 a) und b) kennzeichnen die Luftströmung zur Kühlung der jeweiligen Teilbereiche 20 a bzw. 20 b. Durch das Versetzen des Ventilators 40 wird der Luftstrom somit nur noch in bestimmte Bereiche gelenkt bzw. erreicht nur noch bestimmte Bereiche.

Die Versetzung des Ventilators 40 erfolgt erfindungsgemäß in diskreten Schritten beispielsweise hinter jeder Schublade oder hinter jeder Glasplatte oder sonstigen Ablageboden oder auch in beliebiger Höhe und Breite jeweils in beliebiger Position.

Figur 3 zeigt ein Ausführungsbespiel, in dem die Versetzung des Ventilators 40 in einem Rastermaß an 12 unterschiedlichen Vorzugspositionen möglich ist.

Die Mittel, die auf die Luftströmung einwirken, können so ausgebildet sein, dass der vorherrschende Luftstrom in einem Kühl- und/oder Gefriergerät so umgelenkt wird, dass bisher gekühlte Bereiche nicht mehr gekühlt werden oder Bereiche stärker gekühlt werden als zuvor.

Auch ist es denkbar die Mittel in Form eines Luftkanals auszuführen, der so modifiziert werden kann, dass nur in bestimmte Bereiche kalte Luft strömt. Diese Einstellung des Luftkanalquerschnitts bzw. der Strömung kann z.B. elektrisch durch Luftklappen erfolgen oder auch durch eine manuelle Betätigung. Dies kann beispielsweise durch Öffnung mittels einer Klappe oder einer horizontalen Trennplatte durch Einfügen oder Herausziehen einer Dichtung erfolgen, die sich zwischen der horizontalen Trennplatte oder dem Innenbehälter befindet.

Wird der Ventilator versetzt, wie dies aus Figur 2 hervorgeht oder der Luftstrom anderweitig geändert, kann die Regelung ausgesetzt werden, falls sich der Temperaturfühler für die Regelung im warmen Bereich befindet, beispielsweise in dem Bereich 20 a gemäß Figur 2, sodass sich eine vorgeschriebene, nicht änderbare Temperatur in den jeweiligen Bereichen einstellt.

Auch ist es denkbar, dass die Regelung angepasst wird, falls sich der Temperaturfühler im noch durchströmten Bereich befindet, sodass dieser Bereich weiterhin normal regelbar ist. Dies gilt gemäß Figur 2 beispielsweise für den Bereich 20 b oder auch für den Bereich 21.

Denkbar ist es auch, dass die Regelung angepasst wird, falls sich zwei Temperaturfühler im noch durchströmten und im nicht mehr durchströmten Bereich befinden. So ist es denkbar, dass sich ein Temperaturfühler im Bereich 20 a und ein Temperaturfühler im Bereich 20 b gemäß Figur 2 befinden. Der Temperaturfühler im Bereich 20 a kann dann abgeschaltet werden, wenn der Ventilator in die Position gemäß 2 b) versetzt wurde. In diesem Fall wird der Temperaturfühler nicht mehr für die Regelung verwendet. Auch können beide Temperaturfühler weiterhin verwendet werden, wobei nur der Temperaturfühler im Bereich 20 b zur Temperaturfühler im Bereich 20 a zur Temperaturanzeige verwendet wird.

Auch ist es denkbar, dass die Regelung nur noch für den durchströmten Bereich arbeitet.

Eine Variante der vorliegenden Erfindung besteht darin, dass der Ventilator ganz außer Betrieb genommen wird und das Gerät somit quasi in ein statisches Gerät umgewandelt wird. In diesem Fall entsteht die Luftströmung nur durch natürliche Konvektion und fällt von dem Verdampfer in Form eines Kaltluftstromes in einen unteren Bereich. Der obere Bereich kann mit dem erfindungsgemäßen Mittel von dem Luftstrom abgeschnitten werden, was zu einer entsprechend höheren Temperatur in diesem Bereich führt. Eine Temperaturregelung des verbleibenden Bereiches ist dann immer noch möglich.

Ein Beispiel für diese Ausführungsform findet sich in Figur 4.

Figur 4 b) zeigt den Zustand, bei dem der Ventilator im Betrieb ist. Das Kühlgerät gemäß diesem Ausführungsbeispiel entspricht dem gemäß Figur 2 allerdings mit dem Unterschied, dass der Kaltluftkanal bereits oberhalb der horizontalen Trennplatte 30 abgetrennt wird, sodass die Kaltluft ausschließlich in das obere Kompartiment 20 eingeleitet wird. Dadurch wird das untere Kompartiment 21 nur indirekt und nicht durch die Zufuhr von Kaltluft gekühlt.

So ist es beispielsweise möglich, dass in dem oberen Bereich 20 gemäß Figur 4 b) eine Temperatur von 5° C und im unteren Bereich von 14° C herrscht.

Die vollständige Abtrennung des Kaltluftkanals ist beispielsweise durch eine Dichtung D im rückwertigen Bereich der Trennplatte 30 möglich. Auch ist es denkbar, durch die Größe der Öffnung zwischen Dichtung und der angrenzenden Innenbehälterwandung bzw. der Trennplatte den Kaltluftstrom in das untere Fach 21 zu steuern.

Durch Abschalten des Ventilators gemäß Figur 4 a) kann diese Temperaturschichtung verändert werden.

Wie dies aus Figur 4 a) hervorgeht, wird der Bereich 20 von dem Kühlluftstrom dadurch abgeschnitten, dass keine direkte Verbindung mehr besteht zwischen dem Kühlluftkanal 50 und dem Kompartiment 20. Dies kann beispielsweise durch Schließen einer Klappe oder einer sonstigen Dichtung erreicht werden. Grundsätzlich ist es auch denkbar, die Verteilung des Kaltluftstroms auf beide Kompartimente dadurch zu ändern, dass eine Öffnung zwischen der horizontalen Trennplatte und der angrenzenden Wandung des Innenbehälters in ihrer Größe verändert wird.

Gemäß Figur 4 a) fällt Kaltluft die, mittels des Verdampfers gekühlt wird, durch den Kaltluftkanal 50 ausschließlich in das untere Kompartiment 21 und kühlt dieses auf eine vergleichsweise geringe Temperatur von 5° C ab. Der obere Bereich 20 wird beispielsweise durch Dichtungen oder andere Mittel von dem Kaltluftstrom abgeschnitten, sodass sich dort eine entsprechend höhere Temperatur, z.B. 14° C einstellt. Dies kann beispielsweise dadurch erfolgen, dass die Öffnung in der Trennplatte des Kaltluftkanals, die mit dem oberen Bereich 20 in Verbindung steht, geschlossen wird. Auch eine Verringerung des Öffnungsquerschnitts, also nicht nur das vollständige Schließen der Öffnung ist denkbar.

Selbstverständlich können die Bereiche auch umgestellt werden, d.h. die kalte Luftströmung kann so erfolgen, dass nur noch der obere Bereich, nicht jedoch mehr der untere Bereich durchströmt wird.

In dem von Kaltluft durchströmten Bereich ist selbstverständlich eine Temperaturregelung auf einen Sollwert denkbar.

Die Mittel, die auf die Luftströmung einwirken, können beispielsweise somit auch durch Klappen oder dergleichen gebildet werden, die Öffnungen in einem Kühlluftkanal schließen oder öffnen.

Gemäß Figur 4 a) ist vorgesehen, dass die Dichtungen D so angeordnet sind, dass der obere Bereich 20 komplett von der Kaltluftströmung abgeschnitten wird. In diesem Fall befinden sich Dichtungen im rückwärtigen Bereich auch im frontseitigen Bereich der horizontalen Trennplatte 30.

## Patentansprüche

1. Kühl- und/oder Gefriergerät (10) mit
einem Gerätekorpus, und
einem gekühlten Innenraum, der sich in dem Gerätkorpus befindet, wobei das Gerät (10) derart ausgebildet ist, dass sich in dem gekühlten Innenraum im Betrieb des Geräts (10) eine Luftströmung ausbildet,
das Gerät (10) einstellbare Mittel aufweist, die auf die Luftströmung derart einwirken, dass die Luftströmung von der Einstellung der Mittel abhängt, so dass sich in dem gekühlten Innenraum je nach der Einstellung der Mittel und somit je nach Einwirkung auf die Luftströmung Bereiche mit unterschiedlicher Temperatur ausbilden, die Mittel einen Ventilator (40) umfassen, der Luft aus einem Bereich . (20) in einen Kaltluftkanal (50), in dem sich ein Verdampfer (40) befindet, fördert und der über Befestigungsmittel gehalten ist, die derart ausgebildet sind, dass diese an unterschiedlichen Positionen angeordnet werden können, **dadurch gekennzeichnet, dass** vorgegebene Positionen vorhanden sind, zwischen denen die Befestigungsmittel in diskreten Schritten versetzt werden können.

2. Kühl- und/oder Gefriergerät nach Anspruch 1, **dadurch gekennzeichnet, dass** die Mittel eine vorzugsweise horizontale Trennplatte (30) umfassen, die den gekühlten Innenraum in zwei Teilbereiche (20,21) unterteilt, wobei sich in der Trennplatte (30) und/oder neben der Trennplatte (30) eine Öffnung befindet, deren Größe veränderbar ist und/oder dass die Mittel eine vorzugsweise vertikale Trennplatte insbesondere zur Abgrenzung des Kaltluftkanals (50) umfassen, die wenigstens eine Öffnung aufweist, deren Größe veränderbar ist.

3. Kühl- und/oder Gefriergerät (10) nach Anspruch 2, **dadurch gekennzeichnet, dass** die Mittel zur Veränderung der Größe der Öffnung händisch zu betätigen sind oder durch ein Antriebsmittel angetrieben werden.

4. Kühl- und/oder Gefriergerät (10) nach Anspruch 2 oder 3, **dadurch gekennzeichnet, dass** die Mittel einen bewegbaren Schieber umfassen, der in Abhängigkeit seiner Position eine Öffnung freigibt, teilweise freigibt oder schließt.

5. Kühl- und/oder Gefriergerät (10) nach einem der Ansprüche 2 bis 4, **dadurch gekennzeichnet, dass** die Mittel eine Dichtung (D) zwischen der Trennplatte und einer angrenzenden Wandung umfassen, wobei die Dichtung (D) derart ausgebildet ist, dass sie in ihrer Position verändert werden kann.

6. Kühl- und/oder Gefriergerät (10) nach einem der vorhergehenden Ansprüche, **dadurch gekennzeichnet, dass** die Mittel einen Luftführungskanal aufweisen sowie eine Klappe, Schieber oder dergleichen, mittels derer der freie Strömungsquerschnitt des Luftführungskanals veränderbar ist.

7. Kühl- und/oder Gefriergerät (10) nach einem der vorhergehenden Ansprüche, **dadurch gekennzeichnet**, das Gerät (10) einen Temperaturfühler und eine mit diesem in Verbindung stehende Regeleinheit zur Einstellung einer Temperatur in dem gekühlten Innenraum aufweist und dass Einstellmittel vorhanden sind, die mit der Regeleinheit in Verbindung stehen und derart ausgebildet sind, dass diese die Funktionsweise der Regeleinheit in Abhängigkeit der Einstellung der Mittel, die auf die Luftströmung einwirken, verändert.

8. Kühl- und/oder Gefriergerät (10) nach Anspruch 7, **dadurch gekennzeichnet, dass** die Einstellmittel derart ausgebildet sind, dass die Regeleinheit ausgeschaltet wird oder dass die Funktionsweise der Regeleinheit in Abhängigkeit der Position des Temperaturfühlers relativ zu der Luftströmung angepasst wird und/oder dass die Funktionsweise der Regeleinheit derart geändert wird, dass eine Temperaturregelung nur für den von Luft durchströmten Bereich erfolgt.

## Claims

1. Refrigerator and/or freezer (10), with
an appliance carcass, and
a refrigerated inner space which is located in the appliance carcass, wherein
the appliance (10) is designed such that an air flow forms in the refrigerated inner space during operation of the device (10),
the appliance (10) comprises adjustable means which act on the air flow such that the air flow depends on the setting of the means, so that in the refrigerated inner space depending on the setting of the means and hence depending on the effect on the air flow regions of different temperature are formed, the means comprise a fan (40) which conveys air from a region (20) into a cold-air duct (50) in which an evaporator (40) is located, and which is held by way of fastening means which are designed such that they can be arranged in different positions, **characterised in that** predetermined positions are present between which the fastening means can be displaced in discrete steps.

2. Refrigerator and/or freezer according to Claim 1, **characterised in that** the means comprise a preferably horizontal separating plate (30) which divides the refrigerated inner space into two partial regions (20, 21), wherein an opening is located in the separating plate (30) and/or next to the separating plate (30), the size of which opening is changeable, and/or **in that** the means comprise a preferably vertical separating plate in particular for delimiting the cold-air duct (50), which separating plate comprises at least one opening, the size of which is changeable.

3. Refrigerator and/or freezer (10) according to Claim 2, **characterised in that** the means for changing the size of the opening are to be actuated manually or are driven by a drive means.

4. Refrigerator and/or freezer (10) according to Claim 2 or 3, **characterised in that** the means comprise a movable slide which, dependent on its position, uncovers, partially uncovers or closes an opening.

5. Refrigerator and/or freezer (10) according to one of Claims 2 to 4, **characterised in that** the means comprise a seal (D) between the separating plate and an adjacent wall, wherein the seal (D) is designed such that its position can be changed.

6. Refrigerator and/or freezer (10) according to one of the preceding claims, **characterised in that** the means have an air guidance duct and also a flap, slide or the like, by means of which the free flow cross-section of the air guidance duct is changeable.

7. Refrigerator and/or freezer (10) according to one of the preceding claims, **characterised in that** the appliance (10) has a temperature sensor and a regulating unit communication therewith for setting a temperature in the refrigerated inner space, and **in that** setting means are present which are communicated with the regulating unit and are designed such that said unit changes the functioning of the regulating unit depending on the setting of the means which act on the air flow.

8. Refrigerator and/or freezer (10) according to Claim 7, **characterised in that** the setting means are designed such that the regulating unit is switched off or that the functioning of the regulating unit is adapted dependent on the position of the temperature sensor relative to the air flow, and/or **in that** the functioning of the regulating unit is changed such that temperature regulation takes place only for the region through which air flows.

## Revendications

1. Appareil de réfrigération et/ou de congélation (10) avec
un corps d'appareil, et
un espace intérieur réfrigéré, qui se trouve dans le corps d'appareil, dans lequel
l'appareil (10) est réalisé de telle manière qu'un flux d'air se forme dans l'espace intérieur réfrigéré lors du fonctionnement de l'appareil (10),
l'appareil (10) présente des moyens pouvant être réglés, qui agissent sur le flux d'air de telle manière que le flux d'air dépend du réglage des moyens de sorte que se forme, dans l'espace intérieur réfrigéré, selon le réglage des moyens et ainsi selon l'action sur le flux d'air, des zones avec une température différente, les moyens comprennent un ventilateur (40), qui refoule de l'air hors d'une zone (20) dans un canal d'air froid (50), dans lequel se trouve un évaporateur (40) et qui est maintenu par l'intermédiaire de moyens de fixation, qui sont réalisés de telle manière que ceux-ci peuvent être disposés sur des positions différentes, **caractérisé en ce que** sont présentes des positions spécifiées, entre lesquelles les moyens de fixation peuvent être amenés lors d'étapes discrètes.

2. Appareil de réfrigération et/ou de congélation selon la revendication 1, **caractérisé en ce que** les moyens comprennent une plaque de séparation (30) de préférence horizontale, qui divise l'espace intérieur réfrigéré en deux zones partielles (20, 21), dans lequel se trouve, dans la plaque de séparation (30) et/ou à côté de la plaque de séparation (30), une ouverture, dont la dimension est variable, et/ou que les moyens comprennent une plaque de séparation de préférence verticale en particulier servant à délimiter le canal d'air froid (50), qui présente au moins une ouverture, dont la taille est variable.

3. Appareil de réfrigération et/ou de congélation (10) selon la revendication 2, **caractérisé en ce que** les moyens pour modifier la taille de l'ouverture sont à actionner manuellement ou sont entraînés par un moyen d'entraînement.

4. Appareil de réfrigération et/ou de congélation (10) selon la revendication 2 ou 3, **caractérisé en ce que** les moyens comprennent un coulisseau pouvant être déplacé, qui dégage, dégage en partie ou ferme une ouverture en fonction de sa position.

5. Appareil de réfrigération et/ou de congélation (10) selon l'une quelconque des revendications 2 à 4, **caractérisé en ce que** les moyens comprennent un joint d'étanchéité (D) entre la plaque de séparation et une paroi adjacente, dans lequel le joint d'étanchéité (D) est réalisé de telle manière qu'il peut être modifié dans sa position.

6. Appareil de réfrigération et/ou de congélation (10) selon l'une quelconque des revendications précédentes, **caractérisé en ce que** les moyens présentent un canal de guidage d'air ainsi qu'un clapet, un coulisseau ou similaire, au moyen desquels la section transversale d'écoulement libre du canal de guidage d'air peut être modifiée.

7. Appareil de réfrigération et/ou de congélation (10) selon l'une quelconque des revendications précédentes, **caractérisé en ce que** l'appareil (10) présente une sonde de température et une unité de régulation en communication avec celle-ci servant au réglage d'une température dans l'espace intérieur réfrigéré, et que sont présents des moyens de réglage, qui sont en communication à l'unité de régulation et sont réalisés de telle manière que ceux-ci modifient le fonctionnement de l'unité de régulation en fonction du réglage des moyens qui agissent sur le flux d'air.

8. Appareil de réfrigération et/ou de congélation (10) selon la revendication 7, **caractérisé en ce que** les moyens de réglage sont réalisés de telle manière que l'unité de régulation est mise hors service ou que le fonctionnement de l'unité de régulation est adapté en fonction de la position de la sonde de température par rapport au flux d'air, et/ou que le fonctionnement de l'unité de régulation est changé de telle manière qu'une régulation de température n'a lieu que pour la zone traversée par le flux d'air.
